# EUROPÄISCHE PATENTANMELDUNG

(11) **EP 0 639 431 A1**
(43) Veröffentlichungstag der Anmeldung: **22.02.1995**
(21) Anmeldenummer: 94111465.4
(22) Anmeldetag: 22.07.1994
(51) Int. Cl.: B25H 1/00, A47B 21/03, F16C 11/10, F16M 11/06, F16M 11/10

(54) **Abstützvorrichtung**

(30) Priorität: 31.07.1993 DE 9311467 U
(71) Anmelder: Schmidt, Rainer, D-56472 Nisterau (DE)
(72) Erfinder: Schmidt, Rainer, D-56472 Nisterau (DE)
(74) Vertreter: Kossobutzki, Walter, Dipl.-Ing.(FH)

(57) **Zusammenfassung**

Die Erfindung bezieht sich auf eine Vorrichtung zur Abstützung mindestens eines Unterarmes bei der Betätigung von Tastaturen, bei Montagearbeiten oder dgl. bestehend aus mindestens einem an einer Tisch- bzw. Arbeitsplatte befestigbaren Hebel, der über mindestens ein feststellbares Gelenk mit einem schwenkbaren Träger zur Aufnahme einer Abstützplatte verbundenist, wobei das Gelenk zwei gegeneinander verspannbare Endstücke aufweist, zwischen denen mehrere wechselweise an unterschiedlichen Gelenkarmen drehfest gesicherte Lamellen angeordnet sind.

Damit der bisherige Befestigungsvorgang der dem Befestigungsbügel und der Abstützplatte zugeordneten Lamellen entfallen kann und die Lamellen bzw. deren Funktion nicht mehr von Staub von Schmutz beeinträchtigt werden und um den optischen Eindruck zu verbessern, besitzen der Träger (6) und der Hebel (1) mindestens einen in der Gelenkachse befindlichen Zapfen (7) zur Aufnahme der Lamellen (8), jede zweite Lamelle (8a) ist drehfest auf dem Zapfen (7) gesichert, der Zapfen (7) ragt zusammen mit allen Lamellen (8) in eine Aussparung (9) eines Endstückes (10) und in der Aussparung (9) sind die anderen Lamellen (8b) gegen Drehung gesichert.

## Beschreibung

Die Erfindung bezieht sich auf eine Vorrichtung zur Abstützung mindestens eines Unterarmes bei der Betätigung von Tastaturen, bei Montagearbeiten oder dgl. bestehend aus mindestens einem an einer Tisch- bzw. Arbeitsplatte befestigbaren Bügel, der über mindestens ein feststellbares Gelenk mit einer schwenkbarem Träger zur Aufnahme einer Abstützplatte verbunden ist, wobei das Gelenk zwei gegeneinander verspannbare Endstücke aufweist, zwischen denen mehrere wechselweise an unterschiedlichen Gelenkarmen drehfest gesicherte Lamellen angeordnet sin.

Es sind Vorrichtungen bekannt, die zur Abstützung der Unterarme bei der Betätigung von Tastaturen, bei Montagearbeiten oder dgl. dienen. Diese Vorrichtungen bestehen aus einer meist gepolsterten Abstützplatte, die an einer Tisch- bzw. Arbeitsplatte befestigt wird. Dabei muß die Abstützplatte in Abhängigkeit von der Körpergröße und der Arbeitsposition der Unterarme eine unterschiedliche Höhenlage und gegebenfalls auch eine unterschiedliche Neigung einnehmen. Um die Höhenlage und die Neigung der Abstützplatte verändern zu können, ist dieselbe mindestens über ein feststellbares Doppelgelenk mit einem Bügel verbunden, der an der Tisch- bzw. Arbeitsplatte befestigbar ist. Dabei wird das Doppelgelenk einerseits durch Lamellen gebildet, die mit einem vorgegebenen Abstand voneinander sowohl an dem Bügel als auch an der Abstützplatte befestigt sind. Andererseits befinden sich zwischen diesen drehfest gesicherten Lamellen als schwenkbarer Hebel wirkende Lamellen, die mit den drehfesten Lamellen über eine Achse schwenkbar verbunden sind. Beiderseits des so gebildeten Lamellenpaketes befinden sich gegeneinander verspannbare Endstücke, über die die einzelnen Lamellen gegeneinander zusammengepreßt bzw. verklemmt werden. Im ungespannten Zustand kann nun die Abstützplatte in eine geeignete Höhen- und Neigungslage gebracht und anschließend durch das Zusammenpreßen der Lamellen in dieser Lage gesichert werden. Als nachteilig wird bei einer solchen Vorrichtung angesehen, daß die einzelnen Lamellen getrennt an dem Befestigungsbügel und der Abstützplatte, meist durch Schweißung, angeschlossen werden müssen. Andererseits sind die Lamellen frei zugänglich, so daß sich zwischen dieselben Staub und Schmutz festsetzen kann, der den Klemmvorgang beeinträchtigt. Schließlich ist auch zu berücksichtigen, daß die sichtbaren Lamellen der Vorrichtung ein unschönes Aussehen verleihen.

Der Erfindung liegt deshalb die Aufgabe zugrunde, eine Vorrichtung zur Abstützung mindestens eines Unterarmes bei der Betätigung von Tastaturen, bei Montagearbeiten oder dgl. so auszubilden, daß der bisherige Befestigungsvorgang der dem Befestigungsbügel und der Abstützplatte zugeordneten Lamellen entfallen kann und daß die Lamellen bzw. deren Funktion nicht mehr von Staub von Schmutz beeinträchtigt werden. Darüber hinaus soll der optische Eindruck einer solchen Vorrichtung verbessert werden.

Zur Lösung dieser Aufgabe wird gemäß der Erfindung bei einer Vorrichtung der eingangs beschriebenen Gattung vorgeschlagen, daß der Träger und der Bügel mindestens einen in der Gelenkachse befindlichen Zapfen zur Aufnahme der Lamellen besitzen, daß jede zweite Lamelle drehfest auf dem Zapfen gesichert ist, daß der Zapfen zusammen mit allen Lamellen in eine Aussparung eines Endstückes ragt und daß in der Aussparung die anderen Lamellen gegen Drehung gesichert sind.

Durch diese Ausgestaltung ist eine besondere Befestigung der dem Befestigungsbügel und der Abstützplatte zugeordneten Lamellen nicht mehr erforderlich, so daß sich der Montagevorgang bei der Herstellung einer solchen Vorrichtung verringert. Die bisher bei einem Doppelgelenk als Hebel wirkenden Lamellen können entfallen. Die Lamellen befinden sich jetzt alle in einer geschlossenen Aussparung, so daß ihre Klemmfunktion nicht mehr von Staub und Schmutz beeinträchtigt wird. Durch die verdeckte Anordnung der Lamellen besitzt die Vorrichtung ein erheblich verbessertes Aussehen.

Die Erfindung wird nachfolgend anhand eines in einer Zeichnung dargestellten Ausführungsbeispieles näher erläutert. Dabei zeigen
- Fig. 1: eine Aufrißdarstellung einer Vorrichtung gemäß der Erfindung,
- Fig. 2: einen vergrößerten Schnitt durch ein Gelenk der Vorrichtung der Fig. 1,
- Fig. 3: eine Seitenansicht der an einer Tisch- bzw. Arbeitsplatte befestigten Vorrichtung,
- Fig. 4: eine als Exzenter ausgebildete Spannvorrichtung und
- Fig. 5: eine andere, ebenfalls exzenterartig wirkende Spannvorrichtung.

Die in der Fig. 1 der Zeichnung dargestellte Vorrichtung dient zur Abstützung mindestens eines Unterarmes bei der Betätigung einer Tastatur, bei Montagearbeiten oder dgl. an einer Tisch- bzw. Arbeitsplatte. Dabei besteht die Vorrichtung aus zwei beispielsweise einen T-förmigen Querschnitt aufweisenden Hebeln 1, die im Bereich ihrer Stege 2 als Klemmbügel 22 ausgebildet und beispielsweise mittels Schrauben 23 an einer Tisch- bzw. Arbeitsplatte 24 durch Klemmung befestigt sind. Die Schrauben 23 sind in einem Ansatz 25 drehbar eingesetzt und tragen an ihrem oberen bzw. freien Ende eine mit einer Rändelung versehene Platte 26, über die die Schraube 23 gedreht und damit die Vorrichtung an der Tisch- bzw. Arbeitsplatte festgeklemmt werden kann (Fig. 3). Die Schenkel 3 der Hebel 1 sind über ein Doppelgelenk 4 gelenkig mit Schenkeln 5 jeweils eines plattenartigen Trägers 6 verbunden, die mit Bohrungen 7 zur Befestigung einer Abstützplatte 27 versehen sind. Die Abstützplatte 27 dient zur Auflage bzw. Abstützung der Unterarme und ist polsterartig ausgestaltet, wobei in derselben eine federnde Schicht aus Gummi oder dgl. vorgesehen sein kann.

Im dargestellten Ausführungsbeispiel besitzt jeder Schenkel 3,5, wie es anhand der Fig. 2 bei dem Schenkel 5 eines Trägers 6 gezeigt ist, an jeder Seite einen Zapfen 7, der in diesem Ausführungsbeispiel einen quadratischen Querschnitt besitzt. Auf jedem Zapfen 7 sind mehrere Lamellen 8 angeordnet, wobei zur besseren Darstellung in der Figur 2 diese Lamellen 8 nur auf dem linken Zapfen 7 gezeichnet sind. Auch der in der Zeichnung rechte Zapfen 7 kann in gleicher Weise mit Lamellen 8 bestückt sein.

Alle Lamellen 8 besitzen eine zentrische Öffnung, die ein Aufstecken auf den Zapfen 7 ermöglicht. Dabei ist diese Öffnung jedoch bei den Lamellen 8 unterschiedlich ausgebildet. Jede zweite Lamelle 8a besitzt eine Öffnung, die genau mit dem Querschnitt des Zapfens 7 übereinstimmt, so daß diese Lamellen 8a drehfest auf dem Zapfen 7 gesichert sind. Die anderen Lamellen 8b besitzen eine Öffnung, die gleich oder geringfügig größer als das Eckmaß des Zapfens 7 ist. Dies bedeutet, daß sich die Lamellen 8b auf den Zapfen 7 drehen können.

Die Lamellen 8a besitzen in diesem Ausführungsbeispiel eine kreisförmige Außenkontur. Die Lamellen 8b weisen nun eine von den Lamellen 8a abweichende Außenkontur auf. Die Außenkontur der Lamellen 8b kann beispielsweise quadratisch sein, wobei bedarfsweise die Ecken der quadratischen Außenkontur abgerundet sind. Dabei ist die Seitenlänge dieser Quadrate etwa gleich dem Durchmesser der Lamellen 8a. Die Lamellen 8b können auch eine Grundfläche besitzen, die sich aus einem Halbkreis und einem Rechteck zusammensetzt.

Der mit den Lamellen 8 bestückte Zapfen 7 ragt nun in eine abgestufte Aussparung 9 eines Endstückes 10. Der kleinere Querschnitt der Aussparung 9 ist dabei geringfügig größer als das Eckmaß des Zapfens 7, so daß sich der Zapfen 7 in der Aussparung 9 drehen kann. Der größere Querschnitt der Aussparung 9 entspricht genau der Grundfläche der Lamellen 8b, so daß dieselben drehfest in der Aussparung 9 gesichert sind.

Der in der Fig. 2 nicht mit Lamellen bestückte Zapfen 7 ragt in eine Aussparung 11 eines Distanzstückes 12, welches zwischen den benachbarten Schenkeln 3 bzw. 5 der Hebel 1 und der Träger 6 angeordet ist. Dabei entspricht der Querschnitt der Aussparung 11 im Distanzstück 12 genau dem größeren Querschnitt der abgestuften Aussparung 9 im Endstück 10.

Zur Bildung der Vorrichtung werden alle Zapfen 7 abwechselnd mit den unterschiedlichen Lamellen 8a,8b bestückt und in die entsprechenden Aussparungen 9,11 eingesteckt. Dabei sind alle Lamellen 8a drehfest auf den Zapfen 7 gesichert, während alle Lamellen 8b drehfest in den Aussparungen 9,11 gehalten sind. In einem sogenannten ungespannten Zustand können die Hebel 1 und die Träger 6 im Rahmen ihres vorgegebenen Schwenkbereiches frei gedreht bzw. geschwenkt werden. Über ein beispielsweise als Schraube ausgebildetes Spannelement 13 können nun die beiden Endstücke 13 gegeneinander verspannt werden. Dies hat zur Folge, daß auch alle Lamellen 8 gegeneinander verspannt werden und somit die Lage der Träger 6 mit der Abstützplatte 27 zu den auf der Tisch- bzw. Arbeitsplatte 24 befestigten Hebeln 1 in einer genau vorgegebenen Lage gesichert ist.

Bedarfsweise kann das als Schraube ausgebildete Spannelement 13 geteilt ausgebildet sein und aus einem mit Gewinde versehenen Stift und einer darauf teilweise aufgesteckten Hülse bestehen. Die Drehverbindung der Hülse mit dem Stift erfolgt durch einen durchgesteckten Zapfen, wobei der Stift zur Aufnahme des Zapfens ein in axialer Richtung verlaufendes Langloch aufweisen kann. Dadurch ist es möglich, die Öffnungsbewegung der Endstücke 10 zu begrenzen und somit sicherzustellen, daß die Lamellen 8 die entsprechende Aussparung 9,11 nicht verlassen können.

Gemäß der Darstellung der Fig. 4 ist das Spannelement 13 nicht als Schraube ausgebildet. Hier ist das Spannelement 13 in einer Hülse 28 geführt, die sich mit ihrem einen Ende an dem in der Zeichnung rechten Endstück 10 abstützt, während das andere Ende eine Spannplatte 29 trägt, durch die das Spannelement 13 hindurchragt. In diesem Bereich kann das Spannelement 13 gabelartig ausgebildet sein und eine Bohrung 30 für einen Zapfen 31 besitzen. Auf dem Zapfen 31 ist nun ein Spannhebel 32 gelagert, der eine als Exzenter wirkende Spannfläche 33 besitzt und der in Richtung des Pfeiles 34 um den Zapfen 31 geschwenkt werden kann. Bei diese Schwenkbewegung wird das Spannelement 13 axial verschoben und damit die Lamellen 8a, 8b gegeneinander verklemmt bzw. verspannt.

Die in den Fign. 1 und 3 dargestellten Spannmoglichkeiten sind normalerweise nur für Rechtshänder geeignet. Für Linkshänder müßte das Spannelement 13 aud der linken Seite der Vorrichtung angeordnet sein, was zwei unterschiedliche Vorrichtungen notwendig macht. Hier zeigt die Fig. 5 nun eine Lösung, die sowohl von Rechtshändern als auch von Linkshändern gleich gut betätigbar ist. Das Spannelement 13 ist dabei in ein linkes Teil 13a und ein rechtes Teil 13b unterteilt, die beide an einer Platte 14 geführt sind. Jedes Teil 13a, 13b besitzt ein gabelförmiges Ende mit einem Zapfen 15 und nimmt eine gemeinsame, um eine Achse 16 drehbare Scheibe 17 auf. Die Scheibe 17 ist mit zwei als Exzenter wirkenden Nuten 18 versehen, in die die Zapfen 15 eingesteckt sind. Bei einem Drehen der Scheibe 17 über einen Hebel 19 in Richtung des Pfeiles 20 werden die beiden Teile 13a, 13 des Spannelementes 13 in Richtung der beiden Pfeile verschoben werden und damit die Spannbewegung ausgeführt.

In Abänderung des erläuterten Ausführungsbeispieles können die Lamellen 8 eine andere Form bzw. Grundfläche aufweisen. Dabei muß jedoch immer sichergestellt sein, daß die Lamellen 8a drehfest auf dem Zapfen 7 und die Lamellen 8b drehfest in der Aussparung 9,11 gesichert sind. Falls die Klemmung mit einem Paket aus Lamellen 8 pro Schenkel 3,5 ausreichend ist, weist der Schenkel 3,5 nur an einer Seite einen Zapfen 7 auf und die dazugehörige Aussparung 9 oder 11, meist ist es die Aussparung 11, entfällt dann. Die Hebel 1, die zur Befestigung der Vorrichtung auf einer Tisch- oder Arbeitsplatte dienen, können in anderer Weise ausgestaltet und demzufolge auch anders an der Tisch- oder Arbeitsplatte befestigt werden.

## Patentansprüche

1. Vorrichtung zur Abstützung mindestens eines Unterarmes bei der Betätigung von Tastaturen, bei Montagearbeiten oder dgl. bestehend aus mindestens einem an einer Tisch- bzw. Arbeitsplatte befestigbaren Hebel, der über mindestens ein feststellbares Gelenk mit einem schwenkbaren Träger zur Aufnahme einer Abstützplatte verbunden ist, wobei das Gelenk zwei gegeneinander verspannbare Endstücke aufweist, zwischen denen mehrere wechselweise an unterschiedlichen Gelenkarmen drehfest gesicherte Lamellen angeordnet sind,
dadurch gekennzeichnet,
daß der Träger (6) und der Hebel (1) mindestens einen in der Gelenkachse befindlichen Zapfen (7) zur Aufnahme der Lamellen (8) besitzen, daß jede zweite Lamelle (8a) drehfest auf dem Zapfen (7) gesichert ist, daß der Zapfen (7) zusammen mit allen Lamellen (8) in eine Aussparung (9) eines Endstückes (10) ragt und daß in der Aussparung (9) die anderen Lamellen (8b) gegen Drehung gesichert sind.

2. Vorrichtung nach Anspruch 1,
dadurch gekennzeichnet,
daß der Träger (6) und der Bügel (1) beidseitig einen Zapfen (7) besitzen.

3. Vorrichtung nach Anspruch 1 oder 2,
dadurch gekennzeichnet,
daß der Zapfen (7) einen eckigen Querschnitt aufweist und die auf demselben drehfesten Lamellen (8a) eine Öffnung mit dem gleichen Querschnitt besitzen.

4. Vorrichtung nach Anspruch 3,
dadurch gekennzeichnet,
daß der Zapfen (7) einen quadratischen oder sechseckigen Querschnitt besitzt.

5. Vorrichtung nach mindestens einem der Ansprüche 1 - 4,
dadurch gekennzeichnet,
daß die Aussparung (9,11) einen eckigen oder ovalen Querschnitt besitzt und die in derselben drehfesten Lamellen (8b) die gleiche Grundfläche aufweisen.

6. Vorrichtung nach Anspruch 5,
dadurch gekennzeichnet,
daß die Ecken der Aussparung (9,11) und der Lamellen (8b) abgerundet sind.

7. Vorrichtung nach mindestens einem der Ansprüche 1 - 6,
dadurch gekennzeichnet,
daß zwischen den beiden Endstücken (10) ein Distanzstück (12) angeordnet ist.

8. Vorrichtung nach Anspruch 7,
dadurch gekennzeichnet,
daß das Distanzstück (12) zumindest an einer Stirnfläche ebenfalls eine Aussparung (11) aufweist.

9. Vorrichtung nach mindestens einem der Ansprüche 1 - 8,
dadurch gekennzeichnet,
daß die Lamellen (8) durch eine Schraube oder einen Exzenter gegeneinander, gegen die Endstücke (10) und gegebenenfalls gegen das Distanzstück (12) festklemmbar sind.
